# EUROPÄISCHE PATENTSCHRIFT

(11) **EP 1 525 368 B1**
(45) Veröffentlichungstag und Bekanntmachung des Hinweises auf die Patenterteilung: **02.11.2005**
(21) Anmeldenummer: 03735439.6
(22) Anmeldetag: 23.05.2003
(51) Int. Cl.: E06B 9/42, E06B 9/62

(54) **ROLLOVORRICHTUNG**
ROLLER BLIND DEVICE
SYSTEME DE STORE

(30) Priorität: 18.07.2002 DE 10232536
(43) Veröffentlichungstag der Anmeldung: 27.04.2005
(73) Patentinhaber: Tussinger, Philipp, D-76275 Ettlingen (DE)
(72) Erfinder: Tussinger, Philipp, D-76275 Ettlingen (DE)
(74) Vertreter: Rapp, Bertram
(86) Internationale Anmeldenummer: PCT/EP2003/005383
(87) Internationale Veröffentlichungsnummer: WO 2004/009947

(56) Entgegenhaltungen:
- EP-A- 0 207 040
- DE-U- 9 215 788
- GB-A- 2 166 480

## Beschreibung

Die Erfindung betrifft eine Rollovorrichtung nach dem Oberbegriff des Anspruchs 1 sowie eine mit einer derartigen Rollovorrichtung ausgestattete Isolierglasscheibe und ein entsprechend ausgestattetes Fenster.

Einfachste derartige Rollovorrichtungen sind beispielsweise die bekannten Ferderzug- oder Schnapprollos. Bei diesen Vorrichtungen ist eine Torsionsfeder in der Tuchwelle angeordnet sowie ein Einrastmechanismus für unterschiedliche Abrollstufen des Tuches vorgesehen. Diese Rollos benötigen einen erheblichen Kraftaufwand zur Bedienung und schnappen häufig ungewollt nach oben. Ferner sind Rollos mit Spannseilvorrichtungen bekannt. Hierbei wird das Seil auf eine zweite Welle aufgerollt. In der Seilwelle ist eine Torsionsfeder und die Seilwelle ist angetrieben. Auch diese Vorrichtungen benötigen einen hohen Kraftaufwand und belasten die Bauteile stark.

Gattungsgemäße Rollovorrichtungen sind ferner Gegenstand der EP 0 483 528 A1 und der WO 01/53647 A1 sowie der GB 2 166 480 A. Ähnliche Vorrichtungen sind auch in den Schriften EP 0 154 218 A2, EP 0 795 674 A2 und DE 4 342 977 A1 sowie DE 197 37 632 offenbart. Diese Schriften beschreiben Rollovorrichtungen mit einem auf eine drehantreibbare, an einem Rahmen gelagerte Tuchwelle aufwickelbaren Tuch, wobei an der freien Kante des Tuches ein Zugstab angeordnet ist, auf den in Abzugsrichtung des Tuches eine Kraft wirkt. Bei den genannten Schriften wird diese Kraft entweder manuell oder elektromotorisch erzeugt, wobei verschiedene Umlenkungen der auf den Zugstab wirkenden Zugseile vorgesehen sind.

Nachteilig bei den bekannten Lösungen sind die konstruktionsbedingt erheblichen Einbaumaße. Ein Einbau in handelsübliche Doppelglasfenster mit 16 mm Glasabstand ist bei diesen Vorrichtungen zwar möglich, aber man verliert einen erheblichen Teil der ursprünglichen Fensterfläche, womit der Lichteinfall reduziert wird, da eine erhebliche Rahmenbreite zum Verdecken der funktionell wichtigen Teile nötig ist. Darüberhinaus benötigt man, ebenfalls Bauart bedingt, eine erhebliche Motorleistung mit entsprechendem Stromverbrauch und entsprechender Abwärme sowie großen baulichen Abmessungen.

Schließlich weisen diese Vorrichtungen eine sehr aufwendige Mechanik und Steuerung auf, benötigen viele Bauteile und sind daher aufwendig, kompliziert und kostspielig in der Fertigung.

Schließlich sind aus den Schriften DE 38 36 595 A1 und DE 9001090 U des Anmelders Fenster bzw. Vorrichtungen zum Abdunkeln von Fenstern bekannt, bei denen mehrere Walzen getrieblich miteinander verbunden sind und auf jeder Walze eine nur einen Teil des Fensters abdeckende Verdunkelungsbahn aufwickelbar ist. Diese Vorrichtungen arbeiten mit flexiblen Gummiseilen oder Federn in der Zugvorrichtung. Nachteilig ist hierbei, dass ein Gummiseilzug ein kritisches Bauelement ist, da der Gummi nach einiger Zeit brüchig wird und reißt. Bei der Federanordnung ist die Führung um eine Kurve problematisch.

Die DE 92 15 788 U1 und die DE 87 03 605 U1 zeigen jeweils eine als Gegenzugrollo ausgebildete Rollovorrichtung mit einem auf eine drehantreibbare, an einem Rahmen gelagerte Tuchwelle aufwickelbaren Tuch und einem an der freien Kante des Tuches angeordneten Zugstab, auf den in Abzugsrichtung des Tuches eine Kraft wirkt, wobei koaxial und in Verlängerung der Tuchwelle auf jeder Seite der Tuchwelle jeweils eine Seilspule drehfest mit der Tuchwelle verbunden ist und das freie Ende des darauf aufwickelbaren Seils über jeweils eine Seilumlenkung mit dem Zugstab verbunden ist, wodurch sich beim Abziehen des Tuches von der Tuchwelle das Seil auf den Seilspulen aufwickelt und umgekehrt. Im Verlauf des Seils bzw. der Seile ist mindestens eine Federanordnung zur Anpassung der Länge des Seils an den variierenden Wickelzustand von Tuchwelle und Seilspulen vorgesehen, welche innerhalb des Zugstabes angeordnet sein kann.

Ferner zeigt die DE 296 09 604 U1 eine zum Einbau in ein Isolierfenster vorgesehene Rollovorrichtung mit einem seitlich angeordneten Flaschenzug und Gegengewicht anstelle von Federn.

Nachteilig bei diesen Schriften ist, daß zwei Seilspulen verwendet werden und bei verschiedenen Wickeldurchmessern links und rechts keine gerade Führung des Tuches bzw. des Zugstabes mehr möglich ist. Ferner ist nur eine Schraubenfeder für beide Seile vorgesehen, was den Federweg stark beschränkt. Mit den beschriebenen Anordnungen sind nur breite, aber wenig hohe Fenster abzuschatten (beispielsweise bei Autoscheiben). Für lange und schmale Scheiben, z. B. für Terrassentüren oder Dachflächenfenster eignen sich diese Anordnungen nicht. Da die Länge des nutzbaren Federweges durch die Breite der Gesamtvorrichtung begrenzt ist, steht bei Verwendung von nur einer Feder auch nur ein entsprechend kurzer Federweg zur Verfügung. Damit ist aber ein ausreichender Ausgleich der unterschiedlichen Wickeldurchmesser von Tuchwelle und Seilrollen, bei entsprechend hohen Fenstern nicht möglich. Die in den Druckschriften beschriebenen Zugstäbe ermöglichen auch nicht die Einbringung zweier Federn mit sich addierenden Federwegen.

Es besteht daher die Aufgabe, eine gattungsgemäße Rollovorrichtung so weiter zu bilden, dass eine kompakte Bauweise erzielt, der Lichteinfall durch das Fenster nur minimal reduziert wird und auch hohe und schmale Fenster mit der Vorrichtung versehen werden können. Ferner besteht die Aufgabe, eine mit einer derartigen Rollovorrichtung ausgestattete Isolierglasscheibe und ein entsprechendes Fenster bereitzustellen. Gelöst werden diese Aufgaben durch die kennzeichnenden Merkmale des Anspruchs 1 bzw. durch die Merkmale der Ansprüche 4 und 5.

Einige Ausführungsbeispiele der Erfindung werden im folgenden unter Bezugnahme auf die begleitenden Zeichnungen näher beschrieben. Es zeigen:
- **Figur 1:**: Eine Rollovorrichtung innerhalb eines Trägerrahmens;
- **Figur 2:**: Einen teilweisen Schnitt der in Figur 1 dargestellten Rollovonichtung innerhalb des Trägerrahmens;
- **Figur 3:**: Eine Darstellung gemäß Figur 2, jedoch ohne Rahmenelemente;
- **Figur 4:**: Eine vergrößerte Darstellung des Wickelbereiches der in Figur 3 dargestellten Rollovorrichtung;
- **Figur 5:**: Eine Darstellung gemäß Figur 4, jedoch ohne das zu wickelnde Tuch;
- **Figur 6:**: Eine Querschnittdarstellung durch die Anordnung gemäß Figur 4, welches sowohl die Führung des Tuches 6 als auch die des Zugseils 15, 16 zeigt;
- **Figur 7:**: Eine schematische Frontalansicht der Rollovorrichtung in den drei Wickelzuständen
(a) aufgerolltes Tuch
(b) halbaufgerolltes Tuch
(c) abgerolltes Tuch;
- **Figur 8:**: Ein rahmenverbindendes Teil für den Rahmen gemäß Figur 1 bis 3;
- **Figur 9:**: Ein weiteres rahmenverbindendes Teil für den Rahmen gemäß Figuren 1 bis 3;
- **Figur 10:**: Das Verbindungselement der Fallstabprofile, welches gleichzeitig als Seilumlenkung dient;
- **Figur 11:**: Die Halterung für den Motor der Rollovorrichtung;
- **Figur 12:**: Eine Variante des Ausführungsbeispiels gemäß Figur 7, wobei anstelle von Druckfedern Zugfedern verwendet werden;

Figur 1 stellt einen Rahmen 2 dar, in welchem eine erfindungsgemäße Rollovorrichtung integriert ist. Der Rahmen 2 besteht aus einem unteren Rahmenteil 4 und einem oberen Rahmenteil 5. Erkennbar ist ferner ein Führungsschlitz 3. Der Rahmen 2 besteht vorzugsweise aus Blech- oder Kunststoffprofilen, welche so geformt sind, dass sie nach dem Zusammenbau die im folgenden im Detail dargestellte Mechanik umschließen. An der Innenseite des Rahmens 2 verbleibt der Führungsschlitz 3, in dem sich das Tuch und der Zugstab geführt bewegen.

Figur 2 zeigt die in Figur 1 dargestellte Anordnung ohne das obere Rahmenteil 5, wodurch ein Teil der Mechanik sichtbar wird. Das zur Verdunkelung dienende Tuch 6 ist auf einer Tuchwelle aufgewickelt und über eine Umlenkwelle 8 einmal umgelenkt. Mit der Tuchwelle sind eine Seilspule 9 und ein Kegelzahnrad 10 drehfest verbunden. Die Tuchwelle ist in Cliphalter 11, die gleichzeitig die Rahmenteile 4 und 5 zusammenhalten, eingeclipt. Mit dem Tuchende ist ein Zugstab 12 verbunden. Die Details des Zugstabes 12, der zweiteilig ausgebildet ist, sind am besten aus Figur 5 erkennbar. Der Zugstab 12 besteht aus zwei parallel laufenden Stäben, die von dem Tuch 6 umwickelt und zwischen denen das Tuch 6 eingeklemmt ist. Der Zugstab 12 ist innen hohl ausgebildet und kann damit das Zugseil und Federn aufnehmen, auf die weiter unten noch eingegangen werden wird. In beiden Enden des Zugstabes sind Seilumlenlcteile 13 eingesteckt, was ebenfalls am besten in Figur 5 erkennbar ist. Die Seilumlenlaeile 13 sind außerdem in Figur 10 im Detail dargestellt. Aus dieser Darstellung ist erkennbar, dass die Seilumlenkteile 13 nicht nur der Einführung des Zugseils in den Zugstab dienen, sondern auch der Verbindung der beiden separaten und parallel geführten Stangen des Zugstabs durch gemeinsames Einstecken beider Seilumlenkteile 13 in die jeweiligen, nebeneinander liegenden Enden der beiden Teile des Zugstabs 12. Zusätzlich ist über die Formation des Zugstabes 12 und des umgewickelten Tuches 6 ein U-förmiges Profil gestülpt, was in Figur 6 erkennbar ist. Dies stabilisiert das Gebilde und verhindert, dass die Zugstabeinheit bei geringer Federspannung umkippen kann. Ferner sind rahmenverbindende Teile 14 an den Ecken des Rahmens 2 vorgesehen, die gleichzeitig als Umlenkteile für die Zugseile 15 und 16 dienen, die um die Spulen 17 derart umgelenkt werden, dass sie von dem Zugstab 12 zur Seilspule 9 geführt werden. Als Antrieb dient ein Elektro-Getriebemotor 18, der mittels eines Kegelzahnrads 19 die Tuchwelle dreht. Der Motor 18 ist mittels der Motorhalterung 20, welche im Detail in Figur 11 dargestellt ist, mit dem unteren Rahmenteil 4 verbunden.

Die gesamte Anordnung ist zur besseren Übersicht ohne das untere Rahmenteil 4 in Figur 3 noch einmal dargestellt während Figur 4 eine vergrößerte Darstellung des Wickelbereiches aus Figur 3 zeigt. Darin sind insbesondere die Seilspule 9 und das Verbindungselement 13 deutlicher zu erkennen, ebenso die Lagerung der Seilspule 9 und deren kolineare Verbindung mit der Tuchwelle 7.

Die Tuchwelle 7 selbst ist am besten in Figur 5 erkennbar, welche eine Darstellung gemäß Figur 4, jedoch ohne das zu wickelnde Tuch 6 zeigt. Im übrigen kann zur Beschreibung der Figur 5 auf die Beschreibung der Figuren 2-4 Bezug genommen werden. Besonders dargestellt in den Figuren 4 und 5 sind auch die Cliphalter 11 für die Aufnahme der Tuchwelle 7.

Figur 6 zeigt eine Querschnittsdarstellung der Figur 4, wobei sowohl die Führung des Tuches 6 als auch die Führung des Zugseiles 15 bzw. 16 dargestellt sind. Die Lage des Querschnitts ist zur Verbesserung der Anschaulichkeit nicht an einer bestimmten Stelle gewählt. Figur 6 ist zu entnehmen, dass das Tuch 6 auf der Tuchwelle 7 aufgewickelt ist und über eine Umlenkwelle 8 nach unten (in Figur 6 nach rechts) umgelenkt wird. Ferner zeigt Figur 6 die Seilspule 9, auf welcher das Zugseil 15, 16 aufgewickelt wird. Schließlich zeigt Figur 6 den Zugstab 12, bestehend aus zwei zylindrischen Rohren, die parallel nebeneinander liegen, und um welche das Tuch 6 in Form einer "8" gewickelt ist und zwischen denen es eingeklemmt ist. Der Zusammenhalt der beiden Komponenten (zylindrische Hülsen) des Zugstabs 9 wird durch die bereits beschriebenen und in Figur 10 dargestellten Bauteile zur Seilumlenkung bzw. Zugstabverbindung bewirkt. Wie vorab schon beschrieben, wird über die zylindrischen Komponenten des Zugstabes und das umwickelte Tuch ein U-förmiges Profil gestülpt und damit ein Umkippen des Zugstabes verhindert. Figur 6 ist zu entnehmen, dass die Wirkung der Tuch-Umlenkwelle 8 darin besteht, dass das Tuch 6 immer auf der gleichen Ebene liegt.

Auf die Figuren 8-11 wurde bereits bei der Beschreibung der Figuren 1-6 Bezug genommen. Diese zeigen Details der Anordnung in vergrößerter Darstellung. Insbesondere zeigt Figur 8 das rahmenverbindende Teil 11, welches sowohl die dargestellte Tuchwelle 7 als auch die nicht dargestellte Umlenkwelle 8 in dafür vorgesehene Rastnasen durch Einclippen aufnimmt. Figur 8 zeigt das rahmenverbindende Teil 11 einmal ohne und einmal mit eingeclipster Tuchwelle 7 und Seilspule 9. Figur 9 zeigt das weitere rahmenverbindende Teil 14 ebenfalls in zwei Darstellungen mit den Spulen 17, wobei die Spule 17 in einer Darstellung halb herausgezogen ist. Die Spulen 17 dienen wie beschrieben der Seilumlenkung. Die rahmenverbindenden Teile 14 zur Anbringung in der linken unteren und der rechten unteren Ecke des Rahmens sind spiegelsymmetrisch und weisen jeweils zwei Bohrungen 23 auf, in welchen die Spulen 17 einsteckbar sind. Durch Umstecken der Spulen 17 in die eine oder andere Bohrung kann die Rollovorrichtung mit Links- oder Rechtsantrieb erstellt werden.

In Figur 10 ist das Verbindungselement 13 für die beiden Komponenten des Zugstabs 12 im Detail dargestellt. Die an jedem Verbindungselement 13 befindlichen Zapfen greifen in die Innenseiten der Enden der Elemente des Zugstabs ein und verbinden damit beide Komponenten kraftschlüssig. Hierdurch wird auch dafür gesorgt, dass das Tuch 6 zwischen den beiden Elementen des Zugstabs 12 geklemmt wird. Die Verbindungselemente 13 dienen jedoch auch zur Umlenkung der Seile 15, 16 in das Innere des Zugstabs 12 hinein, wobei das Seil durch die Bohrungen 25 geführt wird.

Figur 11 zeigt die Halterung 20 für den Motor 18 im Detail. Diese Halterung 20 besteht aus einem "Schuh", der mit dem unteren Rahmenteil 4 verbunden wird und in dem der Motor 18 passgenau eingelegt werden kann. Über den Motorkörper wird der Spannbügel 27 gelegt und mittels der Schrauben 28 gespannt und arretiert. Hierdurch kann der Motor 18 durch Lösen der Schrauben 28 bedarfsmäßig auf seiner Längsseite verschoben und die Kegelzahnräder können exakt miteinander in Eingriff gebracht werden.

Die Funktion eines ersten Ausführungsbeispiels der Erfindung ist am besten aus den drei Teilfiguren der Figur 7 erkennbar. Diese zeigen schematische Frontalansichten der Rollovorrichtung in drei Wickelzuständen. Teilfigur (a) zeigt den Zustand bei vollständig aufgerolltem Tuch 6, Teilfigur (b) bei halb aufgerolltem bzw. halb abgerolltem Tuch 6 und Teilfigur (c) zeigt den Zustand bei vollständig abgerolltem Tuch 6. Die gleiche Darstellungsweise gilt für die weiteren Ausführungsformen, die weiter unten beschrieben werden. Bei Figur 7 und den nachfolgenden Figuren ist die Funktionsweise ohne das Tuch 6 und den Fallstab 12 dargestellt. Der Fallstab 12 befindet sich jeweils zwischen den dargestellten Seilumlenkungen 13.

In Figur 7 sind die Zugseile 15 und 16 durch die Umlenkteile 13 und durch Federn 21 und 22, welche sich in den beiden Teilen des Zugstabs 12 befinden hindurchgeführt. An den Enden jedes Zugseils 15 und 16 befindet sich eine Verdickung 23, mit welcher sich das jeweilige Zugseil 15 bzw. 16 gegen das Ende der jeweiligen Feder 21 bzw. 22 abstützt und das Zugseil nicht durch die Feder hindurchgezogen werden kann. Die Federn 21 und 22 stehen unter Vorspannung, also unter Druck. Wenn sich das Rollo nun öffnet oder schließt, wird bis auf einen Mittelzustand, wie er in Teilfigur (b) angedeutet ist, permanent eine unterschiedliche Menge Tuch 6 bzw. Seil 15, 16 auf- oder abgerollt, da mit zunehmender Abwicklung des Tuches (von (a) bis (c)) der Außendurchmesser der Tuchwelle 7 abnimmt während gleichzeitig der Außendurchmesser der Seilwelle 9 durch die aufgewickelten Seile 15 und 16 zunimmt. In Teilfigur (b) ist dargestellt, dass der Außendurchmesser der Tuchwelle 7 gleich dem Außendurchmesser der Seilwelle 9 ist. In diesem Übergangszustand sind die Federn 21 und 22 maximal gedehnt, da hier die maximale freie Länge der Seile 15 und 16 vorliegt. Beim weiteren Übergang von Teilfigur (b) bis zur Teilfigur (c) werden die Federn 21 und 22 durch den zunehmenden Außendurchmesser der Seilspule 9 und dem weiterhin abnehmenden Außendurchmesser der Tuchwelle 7 wiederum komprimiert. Durch die Federn 21 und 22 ist die gesamte Anordnung also in der Lage, den jeweils unterschiedlichen Wickelzustand zwischen Tuchwelle 7 und Seilwelle 9 auszugleichen, ohne dass die Zugseile 15 und 16 zu sehr gespannt oder durchhängen würden. Hierdurch kann die Vorrichtung auch in einem beliebigen Neigungswinkel angebracht werden, z. B. bei Dachflächemfenstern, da immer eine gleichmäßige Spannung von Tuch 6 und Seilen 15 und 16 vorliegt.

Figur 12 zeigt in ihren Teilfiguren (a), (b) und (c) eine ähnliche Ausführungsform wie Figur 7, wobei aber anstelle von Druckfedern Zugfedern verwendet werden. Im Unterschied zur Verwendung von Druckfedern müssen hierbei zusätzlich Verbindungen zwischen den Zugfedern 21 und 22 und der Seilumlenkung 13 geschaffen werden, um die Federn 21 und 22 festzuhalten. Im Unterschied zur Ausführungsform nach Figur 7 sind die Federn in der Mittelstellung (b) auf minimaler Länge während sie in den Endstellungen (a) und (c) auf maximaler Länge sind.

In einer besonderen Ausgestaltung der Erfindung, die mit allen beschriebenen Ausführungsvarianten möglich ist, läßt sich die beschriebene Rollovorrichtung mit entsprechend profiliertem Rahmen, wie sie in Figur 1 dargestellt ist, als Ersatz für die sogenannten Glasleisten einsetzen. Bei den Glasleisten eines Fensters handelt es sich um diejenigen Leisten, mit denen das Glas im Rahmen gehalten wird. Diese Glasleisten können entfernt und durch eine erfindungsgemäße Rollovorrichtung bzw. deren Rahmen ersetzt werden, womit man eine geringe Einbautiefe und Bauhöhe erzielt und außerdem einen maximalen Lichteinfall.

Ebenso kann die Glasleiste durch ein Winkelprofil ersetzt werden, das so geformt ist, dass es den Standard-Rahmen der beschriebenen Rollovorrichtung durch Einklipsen aufnimmt.

Da die Vorrichtung über einen selbsttragenden Rahmen verfügt, kann sie auch als eigenständiges Rollo, per Verklemmen oder Verschrauben, im Fensterfalz montiert werden.

## Patentansprüche

1. Rollovorrichtung mit einem auf eine drehantreibbare, an einem Rahmen (4, 5) gelagerte Tuchwelle (7) aufwickelbaren Tuch und einem an der freien Kante des Tuches angeordneten Zugstab (12), auf den in Abzugsrichtung des Tuches eine Kraft wirkt, wobei koaxial und in Verlängerung der Tuchwelle (7) eine Seilspule (9) drehfest mit der Tuchwelle (7) verbunden ist und die freien Enden jedes darauf aufwickelbaren Seils über mindestens eine Seilumlenkung (17) mit dem hohl ausgebildeten Zugstab (12) verbunden ist, wodurch sich beim Abziehen des Tuches von der Tuchwelle (7) das Seil auf der Seilspule (9) aufwickelt und umgekehrt, und im Verlauf des Seils sowie innerhalb des Zugstabs (12) mindestens eine Federanordnung zur Anpassung der Länge des Seils an den variierenden Wickelzustand von Tuchwelle (7) und Seilspule (9) vorgesehen ist, **dadurch gekennzeichnet, dass** auf der genau einen Seilspule (9) zwei Seile (15, 16) aufwickelbar sind, wobei das freie Ende des einen Seils dem einen Ende des Zugstabs (12) und das freie Ende des anderen Seils dem anderen Ende des Zugstabs (12) zugeführt ist und die oder jede Federanordnung als Schraubenfeder (21, 22) ausgebildet ist, für jedes Seil (15, 16) eine eigene Schraubenfeder (21, 22) vorgesehen ist, die Schraubenfedern sich an Seilumlenkungen (13) an den inneren, gegenüberliegenden Enden des Zugstabs (12) abstützen, und der Zugstab (12) zwei parallel zueinander verlaufende zylindrische Stabteile aufweist, wobei jedes Stabteil eine der beiden Schraubenfedern (21, 22) aufnimmt.

2. Rollovorrichtung nach Anspruch 1, **dadurch gekennzeichnet, dass** beide Seile seitlich in den Zugstab (12) hineingeführt sind, innerhalb des Zugstabes (12) durch beide darin angeordneten, auf Druck vorgespannten Schraubenfedern (21, 22) geführt sind und an ihren freien Enden Verdickungen (23) aufweisen, deren Ausdehnung mindestens dem Durchmesser der Schraubenfedern (21, 22) entspricht oder mit dieser verbunden sind.

3. Rollovorrichtung nach Anspruch 1 , **dadurch gekennzeichnet, dass** beide Seile (15, 16) seitlich in den Zugstab (12) hineingeführt sind und innerhalb des Zugstabes (12) jeweils am Ende einer auf Zug vorgespannten und nur einem Seil (15 oder 16) zugeordneten Schraubenfeder befestigt sind, deren anderes Ende an dem Zugstab (12) befestigt ist.

4. Isolierglasscheibe mit zwei Scheiben und einem dazwischen befindlichen Innenraum, **dadurch gekennzeichnet, dass** in dem Innenraum eine Rollovorrichtung nach einem der voranstehenden Ansprüche angeordnet ist.

5. Fenster mit einem Rahmen und mindestens einer Scheibe, welche mit Glasleisten in dem Rahmen fixiert ist, und mit einer Rollovorrichtung nach einem der Ansprüche 1 bis 3 **dadurch gekennzeichnet, dass** anstelle mindestens einer Glasleiste das Gehäuse der Rollovorrichtung oder ein diesem Gehäuse zugeordnetes Winkelprofil die Scheibe fixiert.

## Claims

1. Roller blind device with a blind fabric which can be wound onto a blind fabric shaft (7) which can be driven rotationally and is mounted on a frame (4, 5) and with a drawing bar (12) which is arranged on the free edge of the blind fabric and on which a force acts in the drawing direction of the blind fabric, wherein a cable spool (9) is connected in a rotationally fixed manner to the blind fabric shaft (7) coaxially and in the extension of the blind fabric shaft (7) and the free ends of each cable which can be wound onto it are connected to the hollow drawing bar (12) over at least one cable end pulley (17) so that when the blind fabric is pulled off the blind fabric shaft (7) the cable is wound onto the cable spool (9) and vice versa, and at least one spring arrangement is provided in the course of the cable and within the drawing bar (12) for adjusting the length of the cable to the varying state of winding of the blind fabric shaft (7) and cable spool (9), **characterised in that** two cables (15, 16) can be wound on the single cable spool (9), whereby the free end of one cable is run to one end of the drawing bar (12) and the free end of the other cable is run to the other end of the drawing bar (12) and the or each spring arrangement is embodied as a coil spring (21, 22), each cable (15, 16) is provided with its own coil spring (21, 22), the coil springs are supported on cable end pulleys (13) at the inner opposite ends of the drawing bar (12), and the drawing bar (12) exhibits two cylindrical bar parts which run parallel to one another, each bar part receiving one of the two coil springs (21, 22).

2. Roller blind device according to claim 1, **characterised in that** the two cables are introduced laterally into the drawing bar (12), are guided inside the drawing bar (12) through the two coil springs (21, 22) which are arranged therein and preloaded under pressure and at their free ends exhibit thicker zones (23) the extent of which at least corresponds to the diameter of the coil springs (21, 22) or are connected to these.

3. Roller blind device according to claim 1, **characterised in that** the two cables (15, 16) are introduced laterally into the drawing bar (12) and are each fastened inside the drawing bar (12) to the end of a coil spring which is preloaded under tension and only associated with one cable (15 or 16) and the other end of which is fastened to the drawing bar (12).

4. Insulating glass panel with two panes of glass and an internal space located between them, **characterised in that** a roller blind device according to one of the preceding claims is arranged in the internal space.

5. Window with a frame and at least one pane of glass fixed in the frame by means of glass retaining strips and with a roller blind device according to one of claims 1 to 3, **characterised in that** in place of at least one glass retaining strip the housing of the roller blind device or an angle profile associated with this housing fixes the pane of glass.

## Revendications

1. Dispositif formant store présentant une toile enroulable sur un tube d'enroulement (7) actionnable en rotation et logé dans un cadre (4, 5) et une barre de traction (12) disposée sur le bord libre de la toile, sur laquelle barre agit une force dans le sens du déroulement de la toile, une bobine de cordon (9) étant fixée fermement au tube d'enroulement (7) de manière coaxiale et dans le prolongement du tube d'enroulement (7) et les extrémités libres du cordon enroulable sur celle-ci sont reliées à la barre de traction (12) creuse par le biais d'un dispositif de déviation de cordon (17), par le biais duquel, lors du déroulement de la toile du tube d'enroulement (7), le cordon s'enroule sur la bobine de cordon (9) et inversement, et sur le parcours du cordon ainsi qu'à l'intérieur de la barre de traction (12) il est prévu au moins un dispositif formant ressort destiné à adapter la longueur du cordon à l'état d'enroulement variable du tube d'enroulement (7) et de la bobine de cordon (9), **caractérisé en ce que** deux cordons (15, 16) peuvent être enroulés sur la même bobine de cordon (9), moyennant quoi l'extrémité libre de l'un des cordons est amenée à une extrémité de la barre de traction (12) et l'extrémité libre de l'autre cordon est amenée à l'autre extrémité de la barre de traction (12) et le ou chaque dispositif formant ressort est conçu en tant que ressort à boudin (21, 22), un ressort à boudin (21, 22) est prévu pour chaque cordon (15, 16), les ressorts à boudin s'appuient sur des dispositifs de déviation de cordon (13) au niveau des extrémités internes opposées de la barre de traction (12), et la barre de traction (12) présente deux parties de barre cylindriques s'étendant parallèlement l'une par rapport à l'autre, chaque partie de barre recevant l'un des deux ressorts à boudin (21, 22).

2. Dispositif formant store selon la revendication 1, **caractérisé en ce que** les deux cordons sont insérés par le côté dans la barre de traction (12), sont guidés à l'intérieur de la barre de traction (12) à travers deux ressorts à boudin (21, 22) précontraints sous pression situés à l'intérieur de ladite barre et présentent au niveau de leurs extrémités libres des épaississements (23) dont la dimension correspond au moins au diamètre des ressorts à boudin (21, 22) ou est en rapport avec celui-ci.

3. Dispositif formant store selon la revendication 1, **caractérisé en ce que** les deux cordons (15, 16) sont insérés par le côté dans la barre de traction (12) et **en ce que** chacun d'entre eux est fixé à l'intérieur de la barre de traction (12) à l'extrémité d'un ressort à boudin présoumis à la traction et relié uniquement à un cordon (15 ou 16), dont l'autre extrémité est fixée à la barre de traction (12).

4. Vitre isolante présentant deux vitres et un espace intérieur se trouvant entre les deux, **caractérisée en ce qu'**un dispositif formant store selon l'une des revendications précédentes est disposé dans l'espace intérieur.

5. Fenêtre présentant un cadre et au moins une vitre, laquelle est fixée dans le cadre à l'aide de parcloses, et un dispositif formant store selon l'une quelconque des revendications 1 à 3, **caractérisée en ce qu'**à la place au moins d'une parclose, le logement du dispositif formant store ou une cornière disposée sur ce logement fixe la vitre.
